# EUROPÄISCHE PATENTSCHRIFT

(11) **EP 3 835 514 B1**
(45) Veröffentlichungstag und Bekanntmachung des Hinweises auf die Patenterteilung: **13.09.2023**
(21) Anmeldenummer: 20212439.2
(22) Anmeldetag: 08.12.2020
(51) Int. Cl.: E04H 4/14, E04H 4/12

(54) **POOLKÖRPER MIT EINER INNENLIEGENDEN TREPPE**
POOL BODY WITH AN INTERNAL STAIRCASE
CORPS DE PISCINE DOTÉ D'UN ESCALIER INTERNE

(30) Priorität: 14.12.2019 DE 102019008674
(43) Veröffentlichungstag der Anmeldung: 16.06.2021
(73) Patentinhaber: Maier, Karsten, 68309 Mannheim (DE)
(72) Erfinder: Maier, Karsten, 68309 Mannheim (DE)
(74) Vertreter: Hörschler, Wolfram Johannes

(56) Entgegenhaltungen:
- EP-A2- 0 145 619
- US-A1- 2008 120 928

## Beschreibung

### Poolkörper mit einer innenliegenden Treppe

Die Erfindung betrifft einen Poolkörper mit einer innenliegenden Treppe, wobei die Treppe durch Treppenstufen-Fronten und Treppenstufen-Trittflächen sowie ggfs. erforderlichen Seitenteilen im Innenbereich des Pools und durch die angrenzenden Poolwände einen Hohlraum bildet.

### Stand der Technik

Bekannt sind insbesondere in Polypropylen-Poolkörpern eingesetzte und mit dem Poolkörper verschweißte Treppen der oben beschriebenen Formgebung. Da diese Treppen aus Stabilitätsgründen und um dem Druck des darüber liegenden Wassers stand zu halten mit Wasser gefüllt sind, kann es zu Problemen durch Verkeimung (Wasserfäule) kommen. Zur Vermeidung der Wasserfäule werden in der Regel eine/mehrere Wassereinführungen/Düsen mit Ausgang in den Treppenhohlraum gelegt.

Die Wassereinführung unter die Treppe wird in der Regel durch die Umwälz- und Filterpumpe der Pool-Wasseraufbereitung gespeist, die zugleich die Wassereinführungsdüsen in den Pool mit Wasser versorgt. Es entsteht hierdurch ein verbundenes Rohrnetz von der Pumpe zu allen Düsen inklusive der Wassereinführungen unter der Treppe.

Daneben besitzen derartige Treppen Wasserauslassöffnungen /Wasserzirkulationsöffnungen, die in den offenen Pool führen. Aus Sicherheitsgründen werden die Wasserauslassöffnungen so klein gehalten, dass Kinder weder Hände noch Füße hineinstecken und darin hängen bleiben können.

Aus EP 2 845 968 A1 ist eine Fertigschwimmbadtreppe bekannt, welche an Wänden der Trittstufen über Durchgangsöffnungen verfügt. Durch die Durchgangsöffnungen werden Befestigungsvorrichtungen geführt, um die Schwimmbadtreppe an einer Wand eines Schwimmbads zu befestigen.

Aus US 5,916,098 A sind Treppenstufen für ein Schwimmbecken bekannt, welche zur Anordnung in einer Ecke des Beckens eingerichtet sind. Dabei ist vorgesehen, die Treppenstufen dichtend mit einem Vinyl-Liner des Schwimmbeckens zu verbinden.

FR 2 756 192 beschreibt eine Filtereinheit zur Montage an einer Wand eines Schwimmbads. Die Filtereinheit weist eine Abdeckung auf, welche Stufen aufweist und somit als Leiter dienen kann.

Aus EP 0 816 595 A1 ist ein Wasserzirkulationssystem für ein Schwimmbad bekannt, welches einen Zugangsteil mit Stufen aufweist.

WO 2013/188507 beschreibt eine Anordnung aus einem Zirkulationssystem und einer Treppe.

DE 697 13 082 T2 offenbart eine Filtertreppe für ein Schwimmbecken. Zum Leiten des Wassers in einen Behälter des Filtersystems der Filtertreppe ist eine Öffnung in der Treppe vorgesehen.

EP 0 145 619 A1 zeigt einen Poolkörper mit innenliegender Treppe und wird als nächstliegender Stand der Technik angesehen.

### Nachteile am Stand der Technik

Von Nachteil ist hierbei, dass die innenliegenden Wassereinführungen nicht für Druckprüfungen des Rohrnetzes und zum Überwintern verschlossen werden können. Dies ist insbesondere nach der Verrohrung des Pools wichtig, um Wasserverlust aufgrund von Leitungsleckagen zu vermeiden.

Potentiell undichte Leitungen werden daher häufig nicht erkannt.

Die Wasserauslassöffnungen aus dem Hohlraum in den Schwimmbereich im Pool sind nicht ausreichend groß dimensioniert oder nicht so positioniert, dass ein Verschluss der Wasseraustrittsöffnungen in den Treppenhohlraum für die Prüfung und Überwinterung möglich ist.

Von Nachteil ist weiterhin, dass die Rohrleitungen zum Überwintern nicht geleert werden können, ohne dass das Poolwasser unterhalb der Wassereinführungen abgelassen wird. Der Grund liegt darin, dass in vielen Fällen die eigentliche Wasseraufbereitung oberhalb des Wasserspiegels des Pools liegt und der tiefste Punkt des Rohrnetzes damit durch die Wassereinführungen gebildet wird.

Beim Überwintern kann es dann durch Bodenfrost zu gefrierendem Wasser im Rohrnetz kommen, wodurch dieses undicht werden kann.

### Offenbarung der Erfindung

Die Nachteile des Stands der Technik werden durch die in den Patentansprüchen beschriebene Ausführung vermieden.

Es wird ein Poolkörper mit einer innenliegenden Treppe vorgeschlagen. Die Treppe bildet durch Treppenstufen-Fronten und Treppenstufen-Trittflächen sowie optional Seitenteilen im Innenbereich des Pools und durch die angrenzenden Poolwände einen Hohlraum, wobei in der Treppe mindestens eine Öffnung entweder in den Treppenstufen-Fronten, den Treppenstufen-Trittflächen und/oder, wenn vorhanden, in den Seitenteilen im Innenbereich des Pools angeordnet ist und wobei die Öffnung ausreichend groß dimensioniert ist, um einen Eingriff von Hand oder mit einem ausreichend großen Werkzeug plus Dichtelement für die Wassereinführung in den Hohlraum zu ermöglichen und wobei die betreffende Öffnung für den Badebetrieb und/oder zur Unfallverhütung verschließbar ausgestaltet oder eine kindersichere Anbringung eines Verschlussdeckels vorgesehen ist.

Der durch die Treppe gebildete Hohlraum ist bevorzugt geschlossen bis auf eine oder mehrere Wasserauslass- bzw. Wasserzirkulationsöffnungen. Die verschließbare Öffnung für den Eingriff mit einer Hand oder einem Werkzeug ist entsprechend bevorzugt mit dem Verschlussdeckel abgedeckt und somit bevorzugt verschlossen. Der maximale Durchmesser (bei einer runden Wasserauslass- bzw. Wasserzirkulationsöffnung) bzw. die Länge einer kürzesten Verbindung zwischen zwei gegenüberliegenden Seiten der Wasserauslass- bzw. Wasserzirkulationsöffnung (bei anderen Formen) ist bevorzugt kleiner als 20 cm.

Der Poolkörper weist in dem gebildeten Hohlraum zumindest eine Wassereinführung auf.

Eine in Zugriffsnähe ausreichend dimensionierte verschließbare Öffnung ermöglicht das Einbringen eines druckdicht abschließenden Verschlusses in die Wassereinführung. Er kann sowohl per Hand als auch mit einem Werkzeug, zum Beispiel ein wieder entfernbarer Verschlusstopfen, eingesetzt werden.

Erfindungsgemäß weist die verschließbare Öffnung eine minimale Größe im Bereich von 10 cm bis 20 cm auf, wobei mit der minimalen Größe die kürzeste Verbindung zwischen zwei gegenüberliegenden Seiten der verschließbaren Öffnung gemeint ist. Bevorzugt weist der Poolkörper einen Verschlussdeckel auf, welcher so angeordnet ist, dass die verschließbare Öffnung durch den Verschlussdeckel verschlossen ist. Dieser Verschlussdeckel kann für Wartungszwecke abgenommen werden.

In Anschluss ist die Druckprüfung oder die Entleerung der Rohrleitung zum Beispiel bei tiefliegender Technik oder mittels Vorrichtung denkbar.

Die verschließbare Öffnung befindet sich in unverbauter Zugriffsnähe zur Wassereinführung, so dass die Wassereinführung durch die verschließbare Öffnung hindurch von außen erreichbar ist und ein Verschließen der Wassereinführung durch die Öffnung hindurch möglich ist.

Bevorzugt ist der Verschlussdeckel in der Oberfläche bündig mit der Stufenvorderkante eingelassen, wobei der Verschlussdeckel so in die verschließbare Öffnung einsetzbar ist, dass die Außenseite des Verschlussdeckels mit der Stufenaußenseite eine bündige Fläche bildet, wobei sich auf der Stufeninnenseite im Hohlraum ein Andruckelement, beispielsweise eine Andruckplatte, oder ein Widerlager befindet, welches die Fixierung des Verschlussdeckels mit mindestens einem Befestigungselement oder Klemmvorrichtungen an der Stufe ermöglicht.

Die Stufenaußenseite entspricht der Badeseite des durch den Poolkörper gebildeten Beckens.

Das Befestigungselement ist beispielsweise eine Schraube oder eine Niete.

Bevorzugt ist das Andruckelement, welches beispielsweise als eine Andruckplatte ausgeführt ist oder aus mehreren Teilen besteht und ein Widerlager bildet, an der Treppenstufe angeschweißt oder mit dieser verklebt.

Bevorzugt ist der Verschlussdeckel über mindestens ein Befestigungselement oder eine Klemmvorrichtung mit der Treppenstufe oder einem an der Stufe befestigten Halteelement fest verbunden.

Eine alternative Befestigungsmöglichkeit des Andruckelements ist die Fixierung an der Verschlussdeckelrückseite, die ein Teil der Stufeninnenseite bildet. Dabei ist zu beachten, dass das Andruckelement nur in einer Orientierungsachse von der Verschlussdeckelfläche z. B. entlang der horizontalen x-Achse größer bzw. länger als der Verschlussdeckel selbst ist. Hierdurch kann der Verschlussdeckel samt Andruckelement durch das Loch in das Stufeninnere eingeführt werden und dann von innen an die Stufeninnenseite herangezogen und befestigt wird.

Bevorzugt wird die verschließbare Öffnung mit einem randaufliegenden Verschlussdeckel verschlossen, wobei der Verschlussdeckel über die Öffnung eingesetzt ist und diese abdeckt. Siehe hierzu *Figur 6**.*

Bevorzugt ist der Poolkörper mit der Pooltreppe aus einem Kunststoff gefertigt. Der Kunststoff ist bevorzugt Polypropylen.

### Vorteile

Undichte Leitungen, können nach Inbetriebnahme des Pools sehr große Wasserverluste hervorrufen - das können mehrere 100m³/ Jahr sein. Da in der Regel alle Zirkulationsdüsen der Wasseraufbereitung miteinander verbunden sind und die Wassereinführung unter der Treppe dem gleichen Wasserkreislauf der Wasseraufbereitung angehört, lassen sich derartige Leckagestellen nach dem Erdeinbau eines Pools nicht bzw. nur teilweise entdecken. Weiterhin ist der Aufwand die Schadstelle freizulegen extrem groß, da auch die umgebende betonierte Terrassenplatte aufgebrochen und abgetragen werden muss und ggfs. auch der Beton um die Poolwand entfernt werden muss, um die Schadstelle frei zu legen.

Weiterhin besteht bei den sonst gefüllten Poolleitungen keine Frostsicherheit für die Leitungen, weswegen es sich empfiehlt, die Leitungen zu entleeren. Bei Düsen unter der Treppe ist dies ohne Zugriffsmöglichkeit nur möglich, wenn das Wasser zum Überwintern unterhalb der Düsen abgelassen wird.

### Bezugszeichenliste Figur 3 und 2

1 Wassereinführung in den Treppenhohlraum
2a Poolwand
2b Poolwand
3a Angeschweißte Andruckplatte mit Fixierungsmöglichkeit z.B. Schraublöcher
3b Öffnung in der Andruckplatte zum Eingriff unter die Treppe
4 Schweißnaht
5 Verschlussplatte
6 Dübel, Nieten, Schrauben
7 Treppenstufen-Front
8 Klemmvorrichtung /Klemmverbindung
9 Randaufliegender Verschlussdeckel

### Beschreibung der Figuren

Figur 1 zeigt eine Ecke eines Poolkörpers mit den oberen zwei Treppenstufen in perspektivischer Ansicht von der Poolinnenseite aus. Die im Patentanspruch 1 beschriebene Öffnung befindet sich auf der linken Seite gekennzeichnet durch das *Bezugszeichen 3b.* Das *Bezugszeichen 1* kennzeichnet die durch die Öffnung 3b erkennbare Wassereinführung, die bevorzugt als eine Düse ausgeführt ist und in der Poolwand 2a eingebaut ist.

Figur 2a zeigt den Schnitt A-A durch die Treppenstufen-Front 7 und die Poolwände *2a und 2b.* Erkennbar ist die von innen an der Treppenstufen-Front 7 angeschweißte Andruckplatte *3a* mit der Öffnung *3b.* Erkennbar ist auch, dass die Treppenstufen-Front *7* ebenfalls eine Öffnung besitzt, die in diesem Fall größer gestaltet ist als die Öffnung *3b* in der Andruckplatte *3a.* Es ergibt sich damit eine gestufte Öffnung, in welche die Verschlussplatte *5* eingesetzt werden kann. Die Andruckplatte *3a* bildet damit das Gegenlager zur Verschlussplatte *5.* Durch Löcher in der Andruckplatte *3a* und der Verschlussplatte *5* können Befestigungselemente *6* wie Nieten, Schrauben usw. eingesetzt werden, die die Bauteile sicher zusammenhalten.

In der in dieser Figur dargestellten Situation wurde die Verschlussplatte *5* noch nicht eingesetzt.

Figur 2b zeigt die Andruckplatte *3a* mit der Öffnung *3b.*

Figur 3 entspricht Figur 2 mit dem Unterschied, dass die Verschlussplatte *5* in der Treppenstufen-Front *7* zum Verschließen der Öffnung *3b* eingesetzt wurde.

In der in Figur 4a dargestellten Situation befindet sich eine Klemmvorrichtung *8* auf der Stufeninnenseite. Die Andruckplatte *3a* ist in diesem Fall an der Verschlussplatte *5* angeschweißt.

Figur 4b zeigt einen Verschlussdeckel mit Andruckplatte *3a.* Dadurch, dass die Andruckplatte *3a* in einer Achse größer als die Öffnung *3b* in der Treppenstufen-Front 7 ist, lässt sich der Verschlussdeckel samt Andruckplatte *3a* längs in die Öffnung *3b* der Treppenstufen-Front 7 einführen. Es gibt diverse Möglichkeiten, die Andruckplatte *3a* zu halten und von innen wieder an die Stufe zu ziehen, wie zum Beispiel mittels Saugnapf, der auf der Oberfläche der Verschlussplatte *5* angesaugt ist, oder eingeschraubtem Haltestift oder Halteloch für einen Finger. Eine Hineinfallsicherung der Verschlussplatte *5* mittels Band, Seil oder Kette kann beim Hineinfallen der Verschlussplatte *5* in den Treppenstufeninnenraum das Zurückholen sichern.

In der in Figur 5a dargestellten Situation ist die Andruckplatte *3a* mit Gewindelöchern im Randbereich ausgeführt. Entsprechend passende Löcher für Schrauben *6* befinden sich in der Treppenstufen-Front *7.* Der Vorteil dieser Lösung liegt darin, dass die Öffnung *3b* in der Treppenstufen-Front *7* nur die Größe für den Handdurchgriff haben muss.

Figur 6 zeigt eine Lösung mit aufgesetztem Verschlussdeckel.

## Patentansprüche

1. Poolkörper mit einer innenliegenden Treppe, wobei die Treppe durch Treppenstufen-Fronten (7) und Treppenstufen-Trittflächen sowie optional Seitenteile im Innenbereich des Poolkörpers und durch angrenzende Poolwände einen Hohlraum bildet, wobei in der Treppe mindestens eine Öffnung (3b) entweder in den Treppenstufen-Fronten (7), den Treppenstufen-Trittflächen und/oder, wenn vorhanden, in den Seitenteilen im Innenbereich des Poolkörpers angeordnet ist, wobei in dem gebildeten Hohlraum mindestens eine Wassereinführung (1) angeordnet ist und wobei die Öffnung (3b) mit einer minimalen Größe im Bereich von 10 cm bis 20 cm ausreichend groß dimensioniert ist, um einen Eingriff in den Hohlraum von Hand plus Dichtelement für die Wassereinführung (1) oder mit einem ausreichend großen Werkzeug plus Dichtelement für die Wassereinführung in den Hohlraum zu ermöglichen und wobei die betreffende Öffnung (3b) für den Badebetrieb und/oder zur Unfallverhütung und/oder zur Kindersicherung verschließbar ausgestaltet ist und dazu ein Verschlussdeckel vorgesehen ist, wobei sich
die mindestens eine Öffnung (3b) in unverbauter Zugriffsnähe zur Wassereinführung (1) befindet, so dass die Wassereinführung (1) durch die Öffnung(3b) erreichbar ist und ein Verschließen der Wassereinführung (1) durch die Öffnung (3b) hindurch möglich ist.

2. Poolkörper nach Anspruch 1, **dadurch gekennzeichnet, dass**
der Verschlussdeckel in der Oberfläche bündig mit der Vorderkante der Treppenstufen-Front (7) oder der Treppenstufen-Trittfläche oder des Seitenteils eingelassen ist, wobei der Verschlussdeckel so in die Öffnung (3b) einsetzbar ist, dass die Außenseite des Verschlussdeckels mit der Außenseite der Treppenstufen-Front (7) oder der Treppenstufen-Trittfläche oder des Seitenteils, eine bündige Fläche bildet, wobei sich auf der Innenseite der Treppenstufen-Front (7) oder der Treppenstufen-Trittfläche oder des Seitenteils im Hohlraum eine Andruckplatte (3a), ein Andruckelement oder ein Wiederlager befindet, welches die Fixierung des Verschlussdeckels mit mindestens einem Befestigungselement oder Klemmvorrichtungen (8) an der Stufe ermöglicht.

3. Poolkörper nach Anspruch 2, **dadurch gekennzeichnet, dass**
die Andruckplatte (3a), das Andruckelement oder das Wiederlager an der Treppenstufe angeschweißt oder verklebt ist.

4. Poolkörper nach Anspruch 2, wobei
der Verschlussdeckel über mindestens ein Befestigungselement oder eine Klemmvorrichtung (8) mit der Treppe oder einem an der Treppe befestigten Halteelement fest verbunden ist.

5. Poolkörper nach einem der Ansprüche 1 bis 4, **dadurch gekennzeichnet, dass**
der Verschlussdeckel ein randaufliegender Verschlussdeckel (9) ist, der über die Öffnung (3b) einsetzbar ist und diese im eingesetzten Zustand abdeckt.

6. Poolkörper nach einem der Ansprüche 1 bis 5, **dadurch gekennzeichnet, dass** der Poolkörper mit der Treppe aus Kunststoff, bevorzugt Polypropylen, gefertigt ist.

## Claims

1. Pool body with an internal staircase, wherein the staircase forms a hollow space by way of stair fronts (7) and stair treads and optional side parts in the inner region of the pool body and by way of adjoining pool walls, wherein at least one opening (3b) is arranged in the staircase either in the stair fronts (7), the stair treads and/or, if present, in the side parts in the inner region of the pool body, wherein at least one water inlet (1) is arranged in the hollow space formed, and wherein the opening (3b), with a minimum size in the range of from 10 cm to 20 cm, is dimensioned to be large enough to allow a hand plus a sealing element for the water inlet (1) or a sufficiently large tool plus a sealing element for the water inlet to enter the hollow space, and wherein the opening (3b) in question is configured such that it can be closed for bathing and/or for accident prevention and/or for child safety and a closure cover is provided for this purpose, wherein the at least one opening (3b) is located close enough for unobstructed access to the water inlet (1), so that the water inlet (1) can be reached through the opening (3b) and it is possible to close the water inlet (1) through the opening (3b) .

2. Pool body according to Claim 1, **characterized in that** the closure cover is fitted into the surface flush with the front edge of the stair front (7) or the stair tread or the side part, wherein the closure cover can be inserted into the opening (3b) such that the outer side of the closure cover forms a flush surface with the outer side of the stair front (7) or the stair tread or the side part, wherein a contact-pressure plate (3a), a contact-pressure element or an abutment, which allows the closure cover to be fixed to the step by way of at least one fastening element or clamping devices (8), is located on the inner side of the stair front (7) or the stair tread or the side part in the hollow space.

3. Pool body according to Claim 2, **characterized in that** the contact-pressure plate (3a), the contact-pressure element and/or the abutment are welded or adhesively bonded to the stair.

4. Pool body according to Claim 2, wherein the closure cover is firmly connected to the staircase or a retaining element fastened to the staircase via at least one fastening element or one clamping device (8).

5. Pool body according to one of Claims 1 to 4, **characterized in that** the closure cover is a closure cover (9) which is situated at the edge, can be inserted via the opening (3b) and covers the opening in the inserted state.

6. Pool body according to one of Claims 1 to 5, **characterized in that** the pool body with the staircase is manufactured from plastic, preferably polypropylene.

## Revendications

1. Corps de piscine doté d'un escalier interne, l'escalier formant, par des façades de marche d'escalier (7) et des girons de marche d'escalier ainsi que des parties latérales optionnelles dans la zone intérieure du corps de piscine et par des parois de piscine adjacentes, un espace creux, au moins une ouverture (3b) étant disposée dans la marche, soit dans les façades de marche d'escalier (7), les girons de marche d'escalier et/ou, si présentes, dans les parties latérales dans la zone intérieure du corps de piscine, au moins une arrivée d'eau (1) étant disposée dans l'espace creux formé, et l'ouverture (3b), avec une taille minimale de 10 cm à 20 cm, étant dimensionnée suffisamment grande pour rendre possible une intervention dans l'espace creux à la main plus un élément d'étanchéité pour l'arrivée d'eau (1) ou avec un outil suffisamment grand plus un élément d'étanchéité pour l'arrivée d'eau dans l'espace creux, et l'ouverture (3b) concernée étant configurée de manière à pouvoir être fermée pour le régime de baignade et/ou pour la prévention des accidents et/ou pour la sécurité des enfants et un couvercle de fermeture étant présent à cet effet,
l'au moins une ouverture (3b) se trouvant à proximité d'accès non construite de l'arrivée d'eau (1), de sorte que l'arrivée d'eau (1) est accessible par l'ouverture (3b) et une fermeture de l'arrivée d'eau (1) à travers l'ouverture (3b) est possible.

2. Corps de piscine selon la revendication 1, **caractérisé en ce que** le couvercle de fermeture est encastré dans la surface à fleur du bord avant de la façade de marche d'escalier (7) ou du giron de marche d'escalier ou de la partie latérale, le couvercle de fermeture pouvant être inséré dans l'ouverture (3b) de telle sorte que le côté extérieur du couvercle de fermeture forme une surface affleurante avec le côté extérieur de la façade de marche d'escalier (7) ou du giron de marche d'escalier ou de la partie latérale, une plaque de pressage (3a), un élément de pressage ou un pied-droit se trouvant dans l'espace creux sur le côté intérieur de la façade de marche d'escalier (7) ou du giron de marche d'escalier ou de la partie latérale, lequel rend possible le calage du couvercle de fermeture contre la marche avec au moins un élément de fixation ou des dispositifs de serrage (8).

3. Corps de piscine selon la revendication 2, **caractérisé en ce que** la plaque de pressage (3a), l'élément de pressage ou le pied-droit est soudé ou collé à la marche d'escalier.

4. Corps de piscine selon la revendication 2, le couvercle de fermeture étant relié à demeure à l'escalier ou à un élément de maintien fixé à l'escalier par le biais d'au moins un élément de fixation ou un dispositif de serrage (8).

5. Corps de piscine selon l'une des revendications 1 à 4, **caractérisé en ce que** le couvercle de fermeture est un couvercle de fermeture reposant sur les bords (9), qui peut être inséré au-dessus de l'ouverture (3b) et recouvre celle-ci dans l'état inséré.

6. Corps de piscine selon l'une des revendications 1 à 5, **caractérisé en ce que** le corps de piscine doté de l'escalier est fabriqué en matière plastique, de préférence du polypropylène.
